# EUROPÄISCHE PATENTSCHRIFT

(11) **EP 0 179 473 B1**
(45) Veröffentlichungstag und Bekanntmachung des Hinweises auf die Patenterteilung: **20.06.1990**
(21) Anmeldenummer: 85113529.3
(22) Anmeldetag: 24.10.1985
(51) Int. Cl.: H01J 5/56, H01R 33/94, H01R 33/08

(54) **Adapter für eine einseitig gesockelte Niederdruckentladungslampe**
Adapter for a single-base low-pressure discharge lamp
Adaptateur pour une lampe à décharge à basse pression à culot unique

(30) Priorität: 25.10.1984 DE 8431386 U
(43) Veröffentlichungstag der Anmeldung: 30.04.1986
(73) Patentinhaber: Patent-Treuhand-Gesellschaft für elektrische Glühlampen mbH, 81543 München (DE)
(72) Erfinder: Rasch, Erhard, Dipl.-Phys., D-8012 Ottobrunn (DE); Roll, Ulrich, Dr. Dipl.-Phys., D-8000 München 19 (DE); Wittmann, Horst, Dipl.-Ing. (FH), D-8901 Stadtbergen (DE)

(56) Entgegenhaltungen:
- DE-U- 8 233 763
- US-A- 3 815 080
- US-A- 4 316 120

## Beschreibung

Die Erfindung betrifft einen Adapter für eine einseitig gesockelte Niederdruckentladungslampe, deren Sockel mindestens zwei Kontaktstifte aufweist, wobei der Adapter aus einem Gehäuse mit einem für Glühlampen gebräuchlichen Sockel besteht und an der Oberseite des Gehäuses Aufnahmen für die Kontaktstifte sowie im Innern des Gehäuses die Kontaktstifte aufnehmende Gegenkontakte vorgesehen sind.

Adapter, die den Anschluß von Entladungslampen, insbesondere von kleinen Leuchtstofflampen, direkt in eine für Glühlampen vorgesehene Leuchte ermöglichen, sind in verschiedenen Ausführungsformen bekannt. Als ein Beispiel hierfür sei das DE-GM 82 33 763 angeführt. Hier sind jeweils zwei mit einem Stiftsockel versehene einseitig gesockelte Kompaktleuchtstofflampen auf einem eine Vorschalt- und Zündvorrichtung halternden Körper in Fassungen montiert. Die dargestellten Formen weisen jedoch eine große Breite auf, so daß der Adapter nicht in jede Leuchte einsetzbar ist und die Einsatzmöglichkeiten entsprechend beschränkt sind.

Eine andere Art eines Adapters ist nach der US-A-3,815,080 bekannt. Dieser Adapter mit Schraubsockel ist für eine zweiendige langgestreckte Leuchtstofflampe vorgesehen, deren Anschlußkontakte sich an einem der beiden Lampenenden befinden. Das Adaptergehäuse ist mit einem Schraubsockel versehen. An der Oberseite befinden sich Aufnahmen mit Kontakten für die Kontaktstifte der Lampe. Das Gehäuseinnere besteht aus elektrischem Isolationsmaterial, in das ein Vorschalttransformator eingelassen ist.

Aufgabe der Erfindung ist es, einen Adapter für eine einseitig gesockelte Leuchtstofflampe zu schaffen, der eine kompakte Bauform aufweist, leicht zu montieren ist und der einen sicheren Betrieb der Leuchtstofflampe gewährleistet.

Der Adapter für eine einseitig gesockelte Niederdruckentladungslampe mit den im Oberbegriff des Hauptanspruchs genannten Merkmalen ist dadurch gekennzeichnet, daß am Oberteil des zweiteiligen Gehäuses eine zylindrische Aufnahme für einen Führungszapfen des Lampensockels angeformt ist und im Innern des Gehäuses eine Montageplatte angeordnet ist, die die Aufnahme für den Führungszapfen mindestens teilweise umgibt und auf der die Gegenkontakte befestigt sind. Die Gegenkontakte sind als federnde, den Kontaktstift zweiseitig umschließende Kontaktfahnen ausgebildet. Weiterhin sind die Gegenkontakte zur Befestigung auf der Montageplatte mit Befestigungsfahnen und zur elektrischen Kontaktierung der Montageplatte mit Kontaktfahnen versehen. Auf diese Weise wird die Lampe von dem Oberteil des zweiteiligen Adapters mechanisch gehaltert, während die elektrische Kontaktierung getrennt vom Oberteil über die Gegenkontakte auf der Montageplatte erfolgt, die wiederum zwischen dem Unterteil mit dem Oberteil des Adapters befestigt ist.

Auf der Montageplatte ist außerdem die Vorschalt- und Zündvorrichtung für den Lampenbetrieb montiert. Hier-für sind konventionelle, induktive Geräte geeignet, jedoch werden wegen ihres geringeren Gewichts und ihrer höheren Lichtausbeute häufig elektronisch arbeitende Geräte bevorzugt.

Die Erfindung wird nachfolgend an Hand von drei Figuren näher erläutert:
Figur 1 zeigt einen Schnitt durch einen Adapter entsprechend der Erfindung
Figur 2 zeigt eine Ausführungsform eines Kontaktelements im Detail
Figur 3 zeigt eine weitere Ausführungsform eines Kontaktelementes

Der Adapter 1 der Figur 1 besteht aua einem Oberteil 2 und einem Unterteil 3, die mittels einer Schnappverbindung miteinander unlösbar befestigt sind. An das Oberteil 2 ist eine zylindrische Aufnahme 4 angeformt, in der ein Führungszapfen 5 des Sockels 6 einer Leuchtstofflampe 7 eingeführt ist. Der Führungazapfen 5 ist mit Haltenasen (nicht erkennbar) versehen, hinter denen Schnappfedern 8 eingreifen und so den Sockel 6 der Lampe 7 in der Aufnahme 4 mechanisch haltern. Der obere abgesetzte Teil der Aufnahme 4 ist mit Aufnahmen 9 versehen, durch die die Kontaktstifte 10 des Sockela 6 in den Innenteil des Adapters 1 ragen.

Zwischen dem Unterteil 3 und dem Oberteil 2 des Adapters 1 ist eine Montageplatte 11 mittels Klemmung befestigt, auf der die Vorschalt- und Zündvorrichtung 12 montiert ist. Hierfür ist ein induktives Vorschaltgerät mit Starter oder ein elektronisches Vorschaltgerät gleichermaßen geeignet. Im vorliegenden Ausführungsbeispiel ist die Montageplatte 11 eine Leiterplatte, auf der die Bauteile eines Hochfrequenzvorschaltgerätes angeordnet sind. Dieses bietet die Vorteile einer höheren Lichtausbeute der Lampe sowie des gegenüber einem konventionellen Vorschaltgerät wesentlich verringerten Gewichts. Des weiteren sind in die Montageplatte 11 Kontaktelemente 13, 13' eingelassen und dort mittels Verschränken ihrer Befestigungsfahnen 14, 14' befestigt (Figuren 2 und 3). Die oberen Kontaktfahnen 15, 15' sind zunächst im spitzen Winkel zueinander gebogen und öffnen sich dann nach oben wieder, um das Einführen der Kontaktstifte 10 zu erleichtern. Insgesamt sind je nach Ausführungsform der Lampe zwei oder vier dieser Kontaktelemente 13, 13' auf der Montageplatte 11 angeordnet, wobei jedem Kontaktelement 13, 13' ein Kontaktstift 10 der Leuchtstofflampe 7 zugeordnet ist.

Die Kontaktelemente 13, 13' bestehen vorzugsweise aus vernickelter Federbronze, um einerseits eine dauerhafte Federwirkung und Korrosionsbeständigkeit zu haben und andererseits das Verlöten der Kontaktfahnen 16 (Figur 2) mit der Leiterplatte 11 zu erleichtern, sofern nicht eine lötfreie elektrische Verbindung mittels federnder Kontaktfahnen 16' (Figur 3) bevorzugt wird.

Am unteren Bereich des Unterteils 3 ist weiterhin ein Sockel 17 befestigt, wie er gewöhnlich für Glühlampen verwendet wird. Ein Kontaktelement 13 sowie die Vorschalt- und Zündvorrichtung 12 sind elektrisch mit dem Sockel 17 verbunden, so daß der Betrieb der Lampe 7 über den Adapter 1 direkt in einer für Glühlampen vorgesehenen Fassung einer Leuchte erfolgen kann.

## Patentansprüche

1. Adapter für eine einseitig gesockelte Niederdruckentladungslampe, deren Sockel (6) mindestens zwei Kontaktstifte (10) aufweist, wobei der Adapter (1) aus einem Gehäuse (2, 3) mit einem für Glühlampen gebräuchlichen Sockel (17) besteht und an der Oberseite des Gehäuses Aufnahmen (9) für die Kontaktstifte (10) sowie im Innern des Gehäuses (2, 3) die Kontaktstifte (10) aufnehmende Gegenkontakte (13, 13') vorgesehen sind, dadurch gekennzeichnet, daß das Gehäuse (2, 3) zweiteilig ist und am Oberteil (2) des Gehäuses außerdem eine zylindrische Aufnahme (4) für einen Führungszapfen des Lampensockels (6) angeformt ist und im Innern des Gehäuses eine Montageplatte (11) angeordnet ist, die die Aufnahme (4) für den Führungszapfen (5) mindestens teilweise umgibt und auf der die Gegenkontakte (13, 13') befestigt sind.

2. Adapter nach Anspruch 1, dadurch gekennzeichnet, daß die Gegenkontakte (13, 13') federnde Kontaktfahnen (15, 15') aufweisen, die den Kontaktstift (10) zweiseitig umschließen.

3. Adapter nach Anspruch 1 und 2, dadurch gekennzeichnet, daß die Gegenkontakte (13, 13') mit Befestigungsfahnen (14, 14') zur Befestigung auf der Montageplatte (11) versehen sind.

4. Adapter nach Anspruch 1 bis 3, dadurch gekennzeichnet, daß die Gegenkontakte (13, 13') mit mindestens einer Kontaktfahne (16, 16') zur Kontaktierung der Montageplatte (11) versehen sind.

## Revendications

1. Adaptateur pour une lampe à décharge à basse pression équipée d'un culot unilatéral (6), qui comporte au moins deux broches de contact (10), l'adaptateur (1) étant constitué par un boîtier (2, 3) muni d'un culot (17) usuel pour des lampes à incandescence, tandis qu'il est prévu, sur la face supérieure du boîtier, des logements (9) pour les broches de contact (10) ainsi que pour des contacts antagonistes (13, 13') qui reçoivent les broches de contact (10), à l'intérieur du boîtier (2, 3), caractérisé par le fait que le boîtier (2, 3) est formé de deux éléments, qu'en outre un logement cylindrique (4) servant è recevoir un embout de guidage du culot (6) de la lampe est formé par moulage sur la partie supérieure (2) du boîtier et qu'è l'intérieur de ce dernier est disposée une plaque de montage (11), qui entoure au moins partiellement le logement (4) prévu pour l'embout de guidage (5) et sur laquelle sont fixés les contacts antagonistes (13, 13').

2. Adaptateur suivant la revendication 1, caractérisé par le fait que les contacts antagonistes (13, 13') comportent des languettes élastiques de contact (15, 15'), qui entourent sur deux côtés la broche de contact (10).

3. Adaptateur suivant les revendications 1 et 2, caractérisé par le fait que les contacts antagonistes (13, 13') comportent des languettes de fixation (14, 14') pour la fixation sur la plaque demontage (11).

4. Adaptateur suivant les revendications 1 à 3, caractérisé par le fait que les contacts antagonistes (13, 13') comportent au moins une languette de contact (16, 16') servant à établir le contact avec la plaque de montage (11).

## Claims

1. An adapter for a single-base low pressure discharge lamp, the base (6) of which has at least two contact pins (10), wherein the adapter (1) consists of a housing (2,3) with a customary base (17) for incandescent lamps and provided on the upper side of the housing there are receptacles (9) for the contact pins (10) and in the interior of the housing (2, 3) counter contacts (13,13') receiving the contact pins (10), characterised in that the housing (2, 3) is in two parts and, moreover, formed on the upper part (2) of the housing, there is a cylindrical receptacle (4) for a spigot of the lamp base (6), and in the interior of the housing there is arranged a mounting plate (11), which at least partially surrounds the receptacle (4) for the spigot (5) and to which the counter contacts (13, 13') are attached.

2. An adapter according to claim 1, characterised in that the counter contacts (13, 13') have resilient contact lugs (15,15'), which surround the contact pin (10) on two sides.

3. An adapter according to claim 1 and 2, characterised in that the counter contacts (13, 13') are provided with securing lugs (14, 14') for attachment to the mounting plate (11).

4. An adapter according to claims 1 to 3, characterised in that the counter contacts (13,13') are provided with at least one contact lug (16,16') for contacting the mounting plate (11).
